# FASCICULE DE BREVET EUROPEEN

(11) **EP 0 110 734 B1**
(45) Date de publication et mention de la délivrance du brevet: **14.11.1990**
(21) Numéro de dépôt: 83401889.7
(22) Date de dépôt: 27.09.1983
(51) Int. Cl.: H01J 35/14, H01J 35/08, G21K 1/02

(54) **Tube à rayons X produisant un faisceau à haut rendement, notamment en forme de pinceau**
Röntgenröhre für die Erzeugung eines Strahles hoher Leistung und besonderer Bündelung
X-ray tube generating a high power beam, particularly a collimated beam

(30) Priorité: 05.10.1982 FR 8216681
(43) Date de publication de la demande: 13.06.1984
(73) Titulaire: THOMSON-CSF, 75008 Paris (FR)
(72) Inventeur: Plessis, André, F-75379 Paris Cedex 08 (FR); Gabbay, Emile, F-75379 Paris Cedex 08 (FR)
(74) Mandataire: Ballot, Paul Denis Jacques

(56) Documents cités:
- DE-C- 241 441
- FR-A- 2 109 627
- GB-A- 597 741

## Description

La présente invention concerne un tube à rayons X produisant un faisceau à haut rendement, notamment en forme de pinceau, applicable aux domaines de la radiologie.

Un tube à rayons X comporte généralement une anode et une cathode, laquelle émet des électrons; ces électrons vont bombarder une partie de l'anode appelée cible anodique, et l'impact de ces électrons sur la surface de la cible anodique détermine un foyer d'où sont émis des rayons X dans toutes les directions. En limitant ce rayonnement X à une direction données, par des systèmes de collimation soit partiellement interne au tube, soit extérieur à ce dernier, on détermine un faisceau utile de rayons X; un tel faisceau utile étant dans tous les cas plus faibles que la totalité du rayonnement X émis au foyer. Ainsi par exemple pour un tube de radiodiagnostic, le faisceau utile de rayonnement X représente environ 5% du rayonnement X émis au foyer, et dans le cas des tubes pour tomodensitomètre, ce pourcentage est de l'ordre de 1%.

Aussi une puissance électrique s'alimentation du tube, ainsi qu'une perte en chaleur seront d'autant plus importantes que, pour un faisceau utile d'intensité donné, nécessaire à un type d'examen par exemple, la collimation aura été plus forte afin de donner à ce faisceau utile une géométre requise par le'examen.

En partant d'une tube à rayons X de construction classique, un faisceau utile ne forme de pinceau peut être obtenu grâce à une forte collimation; dans ce cas le faisceau utile représente une fraction négligeable du rayonnement X émis au foyer, pour une énergie considérable dépensée dans l'alimentation électrique de ce tube à rayons X.

Dans de nombreux tubes à rayons X de l'art antérieur, la cible anodique ou plus exactement les dimensions du point d'impact du faisceau d'électrons sont telles que le rayonnement X a tendance à diverger. Pour limiter cette divergence, il a été proposé dans le brevet anglais GB-A-597 741 d'utiliser, non pas une anode disposée transversalement par rapport au faisceau d'électrons, mais une anode annulaire vers lequelle est dirigé le faisceau électronique incident.

Dans cet appareil de radiothérapie de l'art antérieur, le faisceau d'électrons incident est fortement divergent et la longueur de l'anode est de l'ordre de grandeur du diamètre de sorte que, d'une part, le rendement énergétique est relativement faible et, d'autre part, le rayonnement X diverge à la sortie de l'anode.

Le but de la présente invention est donc de réaliser un tube à rayons X du type à anode annulaire qui produit un faisceau à haut rendement énergétique faiblement divergent.

L'invention concerne un tube à rayons X comportant une cathode générant un faisceau d'électrons, une anode munie d'un trou rectiligne ayant une section sensiblement identique à elle-même sur toute sa longueur, ledit trou ayant des parois intérieures bombardées par le faisceau d'électrons sue une longueur à partir de laquelle est engendré un rayonnement X, ladite cathode étant extérieure à l'anode, ledit faisceau d'électrons pénétrant par une première extrémité du trou sensiblement selon un axe longitudinal de ce dernier, caractérisé en ce qu'il comporte en outre une lentille de déflexion (20) située sue le trajet du faisceau d'électrons (10), permettant de modifier les trajectoires (T1, ... Tn) des électrons de manière que ces derniers bombardent les parois intérieures (9) du trou (5) sous des angles d'incidences variables et sur une distance L1 variable en position et en longueur, ladite position et ladite longueur bombardée étant choisies en fonction de la divergence du faisceau d'électrons et du diamètre du trou de manière que le rayonnement X émerge par une des extrémité du trou selon un faisceau FX1 conformé dans les limites parallèles ou presence à l'axe longitudinal.

Nous pensons qu'un faisceau d'électrons pénétrant par une extrémité d'un trou rectiligne et, bombardant les parois intérieures de ce trou sous une faible incidence, tend à favoriser l'émission d'un rayonnement X selon un axe identique à celui du trou. Un tel rayonnement X peut donner naissance à un premier et à un second faisceau X émergeant chacun du trou par une extrémité de celui-ci. Ceci étant dû pour une part à une moindre absorption des rayons X émis dans des directions parallèles ou presque à cet axe; grâce à quoi, ces rayons X ne sont pas absorbés par les parois dans leur trajet pour sortir du trou. De plus, les faisceau X ainsi obtenus peuvent être conformés par le trou dans lequel ils ont pris connaissance, notamment en ce qui concerne la faisceau émergeant par l'extrémité opposée à celle d'entrée du faisceau d'électrons.

L'invention sera mieux comprise grâce à la description suivante et des deux figures annexées parmi lesquelles:
-la figure 1 montre par une vue en perspective un tube à rayons X conforme à l'invention;
-la figure 2 montre des éléments caractéristiques d'un tube à rayons X selon l'invention dans une seconde version de ce tube.

La figure 1 représente schématiquement par une vue en perspective, un tube 1 à rayons X présentant certaines caractéristiques de l'invention; cette représentation étane limitée à des éléments caractéristiques montrés dans une envelops 2, grâce à une ouverture réalisés dans le dessin de cette envelope.

L'enveloppe 2 supporte une cathode 3, et par des moyens classique non représentés, une anode 4. Dans l'exemple non limitatif de la description, cette anode 4 est un cylindre muni d'un trou 5 ayant une section S identique à elle-même sur toute une longueur L₂ de ce trou. Des parois 9 intérieures du trou 5 sont ainsi parallèles à un axe longitudinal 6 de ce trou 5. Dans l'exemple non limitatif décret, la section S du trou 5 est circulaire, ayant un diamètre D, ainsi donc, que des première et seconde extrémités 7, 8 du trou 5; sur la figure 1, le trou 5 et la seconde extrémité 8 étant représentés en traits pointillés.

Les parois 9 sont constituées par un mètal ou un composé mètallique, de préference de numéro antomique élevé comme du tungstène par exemple.

Dans l'exemple non limitatif décrit, la cathode 3 est située dans l'axe longitudinal 6 du trou 5 et, génère un faisceau d'électrons 10 à symétrie axiale et faible divergence, selon sensiblement l'axe longitudinal 6; le faisceau d'électrons 10 pénétrant dans le trou 5 par la première extrémité 7, bombarde les parois 9 sur une longueur L, inférieure dans l'exemple non limitatif décrit, à la longueur L₂ du trou 5, les parois 9 constituant ainsi une cible anodique. Cette longueur L, et sa position par rapport à la longueur L₂ du trou 5, étant fonction de la divergence du faisceau d'électron 10 et de son homogénéite, ainsi que du diamètre D du trou 5.

Dans cette disposition et compte tenu de la faible incidence (non représentée) sous laquelle les électrons bombardent les parois 9, ce bombardement provoque un rayonnement X dont l'émission est favorisée dans une direction A, et qui constitue un premier faisceau de rayonnement X, FX₁. Ce faisceau FX₁ émerge par la seconde extrémité 8, opposée à celle par où pénètre le faisceau d'électrons 10, selon un axe identique à axe longitudinal 6, et sort du tune 1 par une fenêtre de sortie 14, représentée en traits pointillés.

Cette disposition est remarquable en ce qu'elle permet notamment d'obtenir un faisceau de rayonnement X, FX,, contenant une proportion très importante du rayonnement X total (non représenté). Une autre caractéristique importante est que le parois 9 étant parallèles le faisceau de rayonnement FX₁ est conformé par le trou 5 à la forme d'un pinceau, dont des limites 15, 16 sont parallèles ou presque à l'axe longitudinal 6; le faisceau de rayonnement FX₁ en forme de pinceau ayant une même section S que celle du trou 5.

Une fraction du rayonnement X total détermine un second faisceau FX₂ qui sort du trou 5 par la première extrémité 7, c'est-à-dire celle par où pénètre le faisceau d'électrons 10.

Cette description d'un tube 1 à rayons X, dans laquelle la cathode 3 émet le faisceau d'électrons 10 selon l'axe longitudinal 6, n'est pas limitative; la cathode 3 pouvant être placée différement et émettre le faisceau d'électrons 10 selon un axe confondu ou non avec l'axe longitindial 5. Le faisceau d'électron pouvant également n'avoir pas d'axe et suivre une trajectoire courbe ou quelconque grâce à des moyens de déviation classiques (non représentés), la seule condition étant que les électrons se présentent à l'entrée du trou 5, selon sensiblement l'axe longitudinal 6 de ce dernier pour bombarder aussi uniformémentque possible les parois 9.

Dans le cas où seul le second faisceau FX₂ doit être exploité, il est possible de rendre opaque au rayonnement X la seconde extrémité 8 du trou 5; ceci peut être obtenu par exemple en réalisant une fermeture de cette seconde extrémité 8 par un bouchon (non représenté), réalise en un matériau approprié, qui empêche alors la sortie du premier faisceau FX₁.

De même l'anode 4 peut avoir une forme différente que celle montrée sur la figure 1, ainsi que la section S du trou 5; l'essentiel étant pour obtenir un faisceau de rayonnement FX₁ en forme de pinceau, que les parois 9 soient constituées par une surface normée, où les génératrices de cette surface (non représentées) sont des parallèles à l'axe longitudinal 6 du trou 5.

L'anode 4 peut être constituée dans un même matériau que celui formant, ainsi que précéde- ment expliqué, les parois 9 du trou 5; dans ce cas, un usinage du trou 5 offre directement des parois 9 prêtes à jouer le rôle de cible anodique. L'anode 4 peut être également dans un matériau différent, et les parois 9 revêtues sur une partie ou sur toute la longueur L₂ du trou 5, du matériau approprié.

Une réalisation d'un tube 1 à rayons X selon l'invention est montré sur la figure 2 où, des éléments de ce dernier sont représentés selon une coupe axiale.

On trouve dans cette version de l'invention, une lentille de déflexion 20, électrostatique ou magnétique ainsi que dans l'exemple décrit, de type classique. Cette lentille de déflexion est disposée sur le parcours du faisceau d'électrons émis par la cathode 3, ce faisceau d'électrons étant sur la figure 2 représenté par des trajectoires T₁, T₂, T₃, T₄, T₅, ... Tₙ d'électrons. La lentille de déflexion 20 est centrée dans l'exemple non limitatif décrit, sur l'axe longitudinal 6 du trou 5, et peut soit faire partie de l'anode 4 elle-mêne, ou ainsi que dans l'exemple décrit être située à son voisinage.

Cette lentille de déflexion 20 permet, grâce à un champ magnétique (non représenté) qu'elle crée, de focaliser les électrons et de déterminer à ces électrons des trajectoires T₁, T₂, ... Tₙ telles qu'elles soient à faibles divergences, afin de pénétrer dans le trou 5 et de bombarder les parois 9; le faisceau de rayonnement X FX₁, non représenté sur la figure 2, étant identique à la figure 1.

Une telle lentille de déflexion 20, permet également en ajustant la force du champ magnétique qu'elle crée ou, en ajustant sa position le long de l'axe longitudinal 6, d'ajuster la longueur L₁ sur laquelle s'effectue le bombardement des parois 9, et la position de cette longueur L₁ par rapport à la longueur L₂ du trou 5. Ceci permettant d'ajuster les caractéristiques du premier faisceau FX₁, et éventuellement du second faisceau FX₂.

Dans l'exemple non limitatif décrit, l'anode 4 est en cuivre et comporte des passage 35, destinés à permettre le passage d'un fluide de refroidise- ment, les parois 9 étant revêtues de tungstène 36.

Un tube 1 à rayons X conforme à l'invention produit notamment au moins un faisceau FX₁ en forme de pinceau, permettant d'obtenir un faisceau utile (non représenté) tel qu'un rendement d'émissions X dans ce faisceau utile par rapport à une solution traditionnelle, est augmenté dans un rapport très sensible.

Par ses caractéristiques, un tel tube à rayons X est particulièrement bien adapte aux techniques par balayage, et tout particulièrement à la radiologie mumérique.

## Revendications

1. Tube à rayons X comportant une cathode (3) générant un faisceau d'électrons (10), une anode (4) munie d'un trou (5) rectiligne ayant une section (S) sensiblement identique à elle-même sur toute sa longueur (L2), ledit trou (5) ayant des parois (9) intérieures bombardées par le faisceau d'électrons (10) sur une longueur (L1) à partir de laquelle est engendré un rayonnement X, ladite cathode (3) étant extérieure à l'anode (4), ledit faisceau d'électrons (10) pénétrant par une première extrémité (7) du trou (5) sensiblement selon un axe longitudinal (6) de ce dernier, caractérisé en ce qu'il comporte en outre une lentille de déflexion (20) située sur le trajet du faisceau d'électrons (10), permettant de modifier les trajectoires (T1 ...Tn) des électrons de manière que ces derniers bombardment les parois intérieures (9) du trou (5) sous des angles d'incidences variables et sur une distance L1 variable en position et en longueur, ladite position et ladite longueur bombardée étant choisies en fonction de la divergence du faisceau d'électrons (10) et du diamètre (D) du trou (5) de manière que le rayonnement X émerge par une des extrémités (7, 8) du trou (5) selon un faisceau FX1 conformé dans les limites (15, 16) parellèles ou presque à l'axe longitudinal (6).

2. Tube à rayons X selon la revendication 1, caractérisé en ce que la cathode (3) n'étant pas située dans l'axe longitudinal (6) du trou (5), il comporte en outre des moyens de déviation du faisceau d'électrons (10) permettant d'amener ce dernier à pénétrer dans le trou (5) selon un axe sensiblement confondu avec l'axe longitudinal (6).

3. Tube à rayons X selon l'une des revendications précédentes, caractérisé en ce que ladite longueur bombardée (L1) est disposée du côté de la première extrémité (7) par laquelle pénètre ledit faisceau d'électrons (10).

4. Tube à rayons X selon l'une des revendications précédentes, caractérisé en ce que le faisceau de rayonnement X a sensiblement une même section que la section (S) dudit trou (5).

5. Tube à rayons X selon l'une des revendications précédentes, caractérisé en ce qu'un unique faisceau de rayonnement constitué par le second faisceau (FX2) émerge du trou, grâce à la fermeture de la seconde extrémité.

## Patentansprüche

1. Röntgenröhre mit einer einen Elektronenstrahl (10) erzeugenden Kathode (3) und einer Anode (4), die mit einem geradlinigen Loch (5) mit einem auf dessen gesamter Länge (L2) im wesentlichen gleichen Querschnitt (S) versehen ist, wobei das Loch (5) Innenseiten (9) besitzt, die auf einer Länge (L1), an deren Beginn eine Röntgenstrahlung erzeugt wird, vom Elektronenstrahl (10) bombardiert werden, wobei sich die Kathode (3) außerhalb der Anode (4) befindet, wobei der Elektronenstrahl (10) durch ein erstes Ende (7) des Lochs (5) etwa entlang einer Längsachse (6) des letzteren eindringt, dadurch gekennzeichnet, daß sie ferner eine in der Bahn des Elektronenstrahls (10) angeordnete Ablenklinse (20) umfaßt, die die Modifikation der Flugbahnen (T1 ...Tn) der Elektronen so gestattet, daß die letzteren die Innenseiten (9) des Lochs (5) unter variablen Einfallswinkeln und auf einer in bezug auf ihre Position und Länge variablen Strecke (L1) bombardieren, wobei die Position und die bombardierte Länge in Abhängigkeit von der Divergenz des Elektronenstrahls (10) und vom Durchmesser (D) des Lochs (5) so gewählt werden, daß die Röntgenstrahlung aus einem der Enden (7, 8) des Lochs (5) in einem Strahl (FX1) austritt, der in paralellen Begrenzungen (15, 16) geformt ist oder nahe an der longitudinalen Mittelachse (6) verläuft.

2. Röntgenröhre gemäß Anspruch 1, dadurch gekennzeichnet, daß die Kathode (3) nicht auf der longitudinalen Mittelachse (6) des Lochs (5) angeordnet ist und daß sie ferner Mittel zur Ablenkung des Elektronenstrahls (10) umfaßt, die es gestatten, den letzteren so zu führen, daß er in das Loch (5) entlang einer genau mit der longitudinalen Mittelachse (6) zusammenfallenden Achse eindringt.

3. Röntgenröhre gemäß einem der vorangehenden Ansprüche, dadurch gekennzeichnet, daß die bombardierte Länge (L1) auf der Seite des ersten Endes (7), durch das der Elektronenstrahl (10) eindringt, angeordnet ist.

4. Röntgenröhre gemäß einem der vorangehenden Ansprüche, dadurch gekennzeichnet, daß der Röntgenstrahl einen Querschnitt besitzt, der dem Querschnitt (S) des Lochs (5) etwa gleich ist.

5. Röntgenröhre gemäß einem der vorangehenden Ansprüche, dadurch gekennzeichnet, daß wegen des Verschlusses des zweiten Endes ein einziger vom zweiten Strahl (FX2) gebildeter Röntgenstrahl aus dem Loch austritt.

## Claims

1. An X-ray tube comprising a cathode (3) producing an electron beam (10), an anode (4) provided with a rectilinear hole (5) having a cross section (S) which remains substantially identical over its entire length (L2), said hole (5) having inner walls (9) bombarded by the electron beam (10) over a length (L1) from which is produced an X-radiation, said cathode (3) being located outwardly of the anode (4), said electron beam (10) entering through a first end (7) of the hole (5) substantially along a longitudinal axis (6) of the latter, characterized in that it further comprises a deflecting lens (20) located on the path of the electron beam (10), allowing to modify the paths (T1, ... Tn) of the electrons in order that the latter bombard the inner walls (9) of the hole (5) under variable incident angles and over a distance L1 whose position and length can be varied, said position and said bombarded length being selected as a function of the dispersion of the electron beam (10) and of the diameter (D) of the hole (5) in such a manner that the X-radiation emerges through one of the ends (7, 8) of the hole (5) according to a beam FX1 shaped within the limits (15,16) which are parallel or almost parallel to the longitudinal axis (6).

2. X-ray tube according to claim 1, characterized in that the cathode (3) being not located along the longitudinal axis (6) of the hole (5), it further comprises deflecting means for deflecting the electron beam (10), allowing to cause the latter to penetrate the hole (5) along an axis substantially coincident with the longitudinal axis (6).

3. X-ray tube according to one of the preceding claims, characterized in that said bombarded length (L1) is located on the side of the first end (7) through which said electron beam (10) penetrates.

4. X-ray tube according to one of the preceding claims, characterized in that the X-radiation beam has substantially the same cross section as the cross section (S) of said hole (5).

5. X-ray tube according to one of the preceding claims, characterized in that a single radiation beam constituted by the second beam (FX2) emerges from the hole, owing to the closure of the second end.
